# EUROPÄISCHE PATENTSCHRIFT

(11) **EP 1 315 894 B1**
(45) Veröffentlichungstag und Bekanntmachung des Hinweises auf die Patenterteilung: **07.12.2005**
(21) Anmeldenummer: 01962668.8
(22) Anmeldetag: 23.08.2001
(51) Int. Cl.: F02D 41/24, F02D 41/30

(54) **VERFAHREN ZUR GEMISCHADAPTION BEI VERBRENNUNGSMOTOREN MIT BENZINDIREKTEINSPRITZUNG**
MIXTURE ADAPTATION METHOD FOR INTERNAL COMBUSTION ENGINES WITH DIRECT GASOLINE INJECTION
PROCEDE D'ADAPTATION DU MELANGE DANS LES MOTEURS A COMBUSTION INTERNE A INJECTION DIRECTE DE CARBURANT

(30) Priorität: 01.09.2000 DE 10043093
(43) Veröffentlichungstag der Anmeldung: 04.06.2003
(73) Patentinhaber: ROBERT BOSCH GMBH, 70442 Stuttgart (DE)
(72) Erfinder: ESTEGHLAL, Gholamabas, 71638 Ludwigsburg (DE)
(86) Internationale Anmeldenummer: PCT/DE2001/003226
(87) Internationale Veröffentlichungsnummer: WO 2002/018767

(56) Entgegenhaltungen:
- EP-A- 1 081 363
- DE-A- 19 850 586
- US-A- 4 584 982
- US-A- 5 546 918
- PATENT ABSTRACTS OF JAPAN vol. 2000, no. 06, 22. September 2000 (2000-09-22) -& JP 2000 073819 A (UNISIA JECS CORP;NISSAN MOTOR CO LTD), 7. März 2000 (2000-03-07) -& US 6 176 217 B1 (UNISIA JECS CORP; NISSAN MOTOR CO. LTD.) 23. Januar 2001 (2001-01-23)

## Beschreibung

### Stand der Technik

Es ist bereits bekannt, bei der Regelung des Kraftstoff/Luftverhältnisses für Verbrennungsmotoren eine Vorsteuerung mit einer Regelung zu überlagern. Weiter ist bekannt, aus dem Verhalten der Regelstellgröße weitere Korrekturgrößen abzuleiten um Fehlanpassungen der Vorsteuerung an veränderte Betriebsbedingungen zu kompensieren. Diese Kompensation wird auch als Adaption bezeichnet. Die US 4 584 982 beschreibt beispielsweise eine Adaption mit unterschiedlichen Adaptionsgrößen in verschiedenen Bereichen des Last/Drehzahlspektrums eines Verbrennungsmotors (Bereichsadaption) . Die verschiedenen Adaptionsgrößen richten sich auf die Kompensation unterschiedlicher Fehler. Nach Ursache und Wirkung lassen sich drei Fehlerarten unterscheiden: Fehler eines Heißfilmluftmassenmessers wirken sich multiplikativ auf die Kraftstoffzumessung aus. Lecklufteinflüsse wirken additiv pro Zeiteinheit und Fehler bei der Kompensation der Anzugsverzögerung der Einspritzventile wirken additiv pro Einspritzung.

Nach gesetzlichen Vorschriften sollen abgasrelevante Fehler mit On Board Mitteln erkannt werden und gegebenenfalls soll eine Fehlerlampe aktiviert werden. Die Gemischadaption wird auch zur Fehlerdiagnose genutzt. Ist beispielsweise der Korrektureingriff der Adaption zu groß, deutet dies auf einen Fehler hin.

Über der Lebensdauer, der Exemplarstreuung und bei nichtgeregelter Sondenheizung weicht der gemessene Lambdawert vom physikalisch vorhandenen Lambdawert bei Motoren mit Benzindirekteinspritzung hauptsächlich im Schichtbetrieb ab.

Da die Gemischadaption das gemessene Lambda für das Lernen des Fehlers in Betracht zieht, ist die Adaption im Schichtbetrieb nicht zielführend. Für die Adaption wird daher in den Homogenbetrieb umgeschaltet und die Gemischadaption aktiviert.

Aus der DE 1 98 50 586 ist ein Motorsteuerungsprogramm bekannt, das die Umschaltung zwischen Schichtbetrieb und Homogenbetrieb steuert.

Im Schichtbetrieb wird der Motor mit einer stark geschichteten Zylinderladung und hohem Luftüberschuß betrieben, um einen möglichst niedrigen Kraftstoffverbrauch zu erreichen. Die geschichtete Ladung wird durch eine späte Kraftstoffeinspritzung erreicht, die im Idealfall zur Aufteilung des Brennraums in zwei Zonen führt: Die erste Zone enthält eine brennfähige Luft-Kraftstoff-Gemischwolke an der Zündkerze. Sie wird von der zweiten Zone umgeben, die aus einer isolierenden Schicht aus Luft und Restgas besteht. Das Potential zur Verbrauchsoptimierung ergibt sich aus der Möglichkeit, den Motor unter Vermeidung von Ladungswechselverlusten weitgehend ungedrosselt zu betreiben. Der Schichtbetrieb wird bei vergleichsweise niedriger Last bevorzugt.

Bei höherer Last, wenn die Leistungsoptimierung im Vordergrund steht, wird der Motor mit homogener Zylinderfüllung betrieben. Die homogene Zylinderfüllung ergibt sich aus einer frühen Kraftstoffeinspritzung während des Ansaugvorganges. Als Folge steht bis zur Verbrennung eine größere Zeit zur Gemischbildung zur Verfügung. Das Potential dieser Betriebsart zur Leistungsoptimierung ergibt sich zum Beispiel aus der Ausnutzung des gesamten Brennraumvolumens zur Füllung mit brennfähigem Gemisch.

Hinsichtlich der bekannten Adaption existieren mehrere Einschaltbedingungen:

So muß beispielsweise die Motortemperatur die Einschalttemperaturschwelle erreicht haben und die Lambdasonde muß betriebsbereit sein. Weiter müssen die aktuellen Werte von Last und Drehzahl in bestimmten Bereichen liegen, in denen jeweils gelernt wird. Dies ist beispielsweise aus der US 4 584 982 bekannt. Weiterhin muß Homogenbetrieb vorliegen. Nach dem bekannten Programm ist die Umschaltung vom Schichtbetrieb in den Homogenbetrieb nicht davon abhängig, ob ein Fehler im System vorliegt.

Die Erfindung zielt darauf, den Zeitraum, in dem der Motor verbrauchsoptimal im Schichtbetrieb gefahren werden kann, zu vergrößern. Die Umschaltung auf Homogenbetrieb zur Diagnose verringert den Verbrauchsvorteil der Benzindirekteinspritzung, da der Homogenbetrieb verbrauchsungünstiger ist als der der Schichtbetrieb. Eine Umschaltung in den Homogenbetrieb erhöht den Kraftstoffverbrauch daher dann, wenn kein Fehler vorliegt, unnötig. Sie soll soweit wie möglich vermieden werden, ohne die Entdeckung abgasrelevanter Fehler zu verschlechtern.

Diese Wirkung wird mit den Merkmalen des Anspruchs 1 erzielt.

Im einzelnen wird dazu ein Verfahren zur Kompensation von Fehlanpassungen der Vorsteuerung einer Kraftstoffzumessung (Adaption) für einen Verbrennungsmotor offenbart, der in den wenigstens zwei verschiedenen Betriebsarten Homogenbetrieb und Schichtbetrieb betrieben wird,
- bei dem im Homogenbetrieb eine Gemischregelung und eine Adaption der Gemischregelung stattfindet
- und bei dem zwischen den Betriebsarten in Abhängigkeit von einer Soll-Betriebsart umgeschaltet wird, die aus einer Mehrzahl von Betriebsartenanforderungen ermittelt wird, wobei jeder der Betriebsartenanforderungen eine Priorität zugeordnet ist
- und bei dem die Ermittlung der Soll-Betriebsart in Abhängigkeit von den Prioritäten der Betriebsartenanforderungen durchgeführt wird,
- wobei kurzzeitig auch außerhalb der normalen Einschaltbedingungen einer bereichsabhängigen Adaption auf Homogenbetrieb mit Aktivierung einer temperaturabhängigen Adaption umgeschaltet wird
- und bei dem eine Abweichung der Adaptionsgröße von ihrem neutralen Wert während der kurzzeitigen Aktivierung der temperaturabhängigen Adaption als Fehlerverdacht gewertet wird und bei dem das Motorsteuerungsprogramm beim Vorliegen eines Fehlerverdachtes die Priorität der bereichsabhängigen Adaption unter normalen Einschaltbedingungen heraufsetzt.

Eine Ausführungsform sieht vor, daß die kurzeitige Gemischadaption unterhalb der Mindesttemperatur der bereichsabhängigen Adaption aktiviert wird.

Eine weitere Ausführungsform sieht vor, daß die Mindesttemperatur der bereichsabhängigen Adaption größer oder gleich 70° Celsius ist.

Eine weitere Ausführungsform sieht vor, daß die kurzzeitige Gemischadaption für eine Zeit im Bereich von etwa 10 bis 20 Sekunden aktiviert wird.

Eine weitere Ausführungsform sieht vor, daß die physikalische Dringlichkeit zurückgenommen wird wenn der Fehler in der normalen bereichsabhängigen Gemischadaption gelernt worden ist, so daß die bereichsabhängige Gemischadaption von dem Motorsteuerungsprogramm bei normaler Dringlichkeit freigegeben wird.

Eine weitere Ausführungsform sieht vor, daß der Wert der temperaturabhängigen Kurzzeitadaption beim Abstellen des Autos beibehalten wird und während der Initialisierungsphase nach dem nächsten Start um den im Rahmen der normalen bereichsabhängigen Gemischadadaption gelernten Wert zurückgesetzt wird.

Eine weitere Ausführungsform sieht vor, daß die betriebsparameterabhängige (bereichsabhängige) Gemischadaption multiplikativ und/oder additiv auf die Kraftstoffzumessung einwirkt.

Eine weitere Ausführungsform sieht vor, daß der oder die Werte der bereichsabhängigen Adaption oberhalb einer Temperaturschwelle erneuert werden und auf die Kraftstoffzumessung unabhängig von der Temperatur einwirken.

Eine weitere Ausführungsform sieht vor, daß zur Bildung des Fehlerverdachtes die Abweichung des aktuellen temperaturabhängigen Adaptionsfaktors von einem Langzeitadaptionsfaktor gebildet wird.

Die Erfindung richtet sich auch auf eine elektronische Steuereinrichtung zur Durchführung wenigstens einer der oben angegebenen Verfahren und Ausführungsformen.

Ein wesentlicher Bestandteil der Erfindung ist eine kurzeitige Gemischadaption, die auch außerhalb der normalen Einschaltbedingungen der Adaption, insbesondere unterhalb der Mindesttemperatur der bereichsabhängigen Adaption. Erfindungsgemäß wird die kurzzeitige Gemischadaption nur für eine sehr kurze Zeit im Bereich von etwa 10 bis 20 Sekunden aktiviert. Wenn ein Fehler vorliegt, wird die Korrekturgröße der kurzzeitigen temperaturabhängigen Adaption von ihrem neutralen Wert abweichen.

Die Abweichung setzt erfindungsgemäß im Rahmen des Betriebsartensteuerungsprogramms die Dringlichkeit der normalen Gemischadaption herauf. Wenn dann deren Laufbedingungen erfüllt sind, wird die normale Gemischadaption vergleichsweise schnell gestartet.

Wenn der Fehler in der normalen bereichsbhängigen Gemischadaption gelernt worden ist, wird die physikalische Dringlichkeit zurückgenommen und damit läuft die bereichsabhängige Gemischadaption nur dann, wenn sie von dem Motorsteuerungsprogramm bei normaler Dringlichkeit freigegeben wird.

Da die temperaturabhängige Kurzzeitadaption beim Abstellen des Autos ihren Wert behält und bei dem nächsten Start wieder im ausadaptierten Zustand falsch ist, wird sie während der Initialisierungsphase nach dem nächsten Start um den im Rahmen der normalen bereichsabhängigen Gemischadadaption gelernten Wert zurückgesetzt.

Dies hat den Vorteil, dass im nicht adaptierten Zustand sofort die physikalische Dringlichkeit der normalen Adaption steigt.

Da die temperaturabhängige Adaption im normalen Zustand nur 3 bis 4 % Korrektur liefern soll, wird das Maximum des Integrators abhängig von dem gelernten Fehler nach unten oder oben korrigiert, so dass zum Beispiel bei einem zu 20 % gelernten Fehler nur noch 5 % Korrektur erlaubt wird.

### Die Erfindung liefert folgende Vorteile:

Im fehlerfreien Zustand wird nur in großen Zeitabständen in den Homogenbetrieb umgeschaltet. Im fehlerhaften Zustand beim kalten Motor werden zuerst sehr kurze und dann lange Zeitabstände gefahren. Die kurzen Zeitabstände werden beim nicht gelernten Fehler nach dem Start wiederholt. Beim gelernten Fehler wird wieder in langen Zeitabständen Homogenbetrieb gefahren. Beim Verfahren nach der Erfindung wird nur sehr kurz in den verbrauchsungünstigeren Homogenbetrieb umgeschaltet und beim Fehlerverdacht die temperaturabhängige Gemischadaption sofort aktiviert. Wenn kein Fehler im System vorliegt, wird die Gemischadaption seltener aktiviert so dass sich der Zeitraum verlängert, in dem der Motor verbrauchsoptimal im Schichtbetrieb gefahren werden kann.

Im folgenden wird ein Ausführungsbeispiel der Erfindung unter Bezug auf die Zeichnung erläutert.

Fig. 1 zeigt das technische Umfeld der Erfindung. Fig. 2 verdeutlicht die Bildung eines Kraftstoffzumesssignals auf der Basis der Signale aus Fig. 1 und Fig. 3 offenbart die Bildung einer temperaturabhängigen Adaptionsgröße, wie sie bei der Erfindung verwendet wird und Fig. 4 repräsentiert ein Ausführungsbeispiel der Erfindung in Form von Funktionsblöcken.

Die 1 in der Fig. 1 repräsentiert einen Verbrennungsmotor mit einem Saugrohr 2, einem Abgasrohr 3, einem Kraftstoffzumessmittel 4, Sensoren 5 - 8 für Betriebsparameter des Motors und einem Steuergerät 9. Das Kraftstoffzumessmittel 4 kann beispielsweise aus einer Anordnung von Einspritzventilen zur direkten Einspritzung von Kraftstoff in die Brennräume des Verbrennungsmotors bestehen.

Der Sensor 5 liefert dem Steuergerät ein Signal über die vom Motor angesaugte Luftmasse ml. Sensor 6 liefert ein Motordrehzahlsignal n. Sensor 7 stellt die Motortemperatur T bereit und Sensor 8 liefert ein Signal Us über die Abgaszusammensetzung des Motors. Aus diesen und gegebenenfalls weiteren Signalen über weitere Betriebsparameter des Motors bildet das Steuergerät neben weiteren Stellgrößen die Kraftstoffzumesssignale ti zur Ansteuerung des Kraftstoffzumessmittels 4 so, dass sich ein gewünschtes Verhalten des Motors, insbesondere eine gewünschte Abgaszusammensetzung einstellt.

FIG. 2 zeigt die Bildung des Kraftstoffzumesssignals. Block 2.1 stellt ein Kennfeld dar, das durch die Drehzahl n und die relative Luftfüllung rl adressiert wird und in dem Vorsteuerwerte rk für die Bildung der Kraftstoffzumesssignale abgelegt sind. Die relative Luftfüllung rl ist auf eine maximale Füllung des Brennraums mit Luft bezogen und gibt damit gewissermaßen den Bruchteil der maximalen Brennraum- oder Zylinderfüllung an. Sie wird im wesentlichen aus dem Signal ml gebildet. rk entspricht der zur Luftmenge rl zugeordneten Kraftstoffmenge.

Block 2.2 zeigt den bekannten multiplikativen Lambdaregeleingriff. Eine Fehlanpassung der Kraftstoffmenge an die Luftmenge bildet sich im Signal Us der Abgassonde ab. Aus diesem formt ein Regler 2.3 die Regelstellgröße fr, die über den Eingriff 2.2 die Fehlanpassung verringert.

Aus dem so korrigierten Signal kann im Block 2.4 bereits das Zumesssignal, beispielsweise eine Ansteuerimpulsbreite für die Einspritzventile gebildet werden. Block 2.4 repräsentiert damit die Umrechnung der relativen und korrigierten Kraftstoffmenge in ein reales Ansteuersignal unter Berücksichtigung von Kraftstoffdruck, Einspritzventilgeometrie etc.

Die Blöcke 2.5 bis 2.9 repräsentieren die bekannte betriebsparameterabhängige (bereichsabhängige) Gemischadaption, die multiplikativ und/oder additiv wirken kann. Der Kreis 2.9 soll diese 3 Möglichkeiten repräsentieren. Der Schalter 2.5 wird vom Mittel 2.6 geöffnet oder geschlossen, wobei dem Mittel 2.6 Betriebsparameter des Verbrennungsmotors wie Temperatur T, Luftmasse ml und Drehzahl n zugeführt werden. Mittel 2.6 in Verbindung mit dem Schalter 2.5 erlaubt damit eine betriebsparameterbereichsabhängige Aktivierung der drei genannten Adaptionsmöglichkeiten. Die Bildung des Adaptionseingriffs fra auf die Kraftstoffzumeßsignalbildung wird durch die Blöcke 2.7 und 2.8 veranschaulicht. Block 2.7 bildet bei geschlossenem Schalter 2.5 den Mittelwert frm der Regelstellgröße fr. Abweichungen des Mittelwerts frm vom neutralen Wert 1 werden vom Block 2.8 in die Adaptionseingriffsgröße fra übernommen. Beispielsweise gehe die Regelstellgrösse fr aufgrund einer Fehlanpassung der Vorsteuerung zunächst gegen 1,05. Die Abweichung 0,05 vom Wert 1 wird vom Block 2.8 in den Wert fra des Adaptionseingriffs übernommen. Bei einem multiplikativen fra-Eingriff geht dann fra gegen 1,05 mit der Folge, dass fr wieder gegen 1 geht. Die Adaption sorgt damit dafür, dass Fehlanpassungen der Vorsteuerung nicht bei jedem Betriebspunktwechsel erneut ausgeregelt werden müssen.
Diese Anpassung der Adaptionsgröße fra wird bei hohen Temperaturen des Verbrennungsmotors, beispielsweise oberhalb einer Kühlwassertemperatur von 70°Celsius bei dann geschlossenem Schalter 2.5 durchgeführt; einmal angepasst, wirkt fra aber auch bei offenem Schalter 2.5 auf die Bildung des Kraftstoffzumesssignals ein..

Diese bekannte Adaption wird im Rahmen der Erfindung durch die weitere Korrektur frat ergänzt, die in der Verknüpfung 2.10 wirksam wird.

Ein Ausführungsbeispiel der frat-Bildung ist in der Fig. 3 dargestellt. Block 3.1 liefert die Abweichung der mittleren Regelstellgröße frm vom Wert 1 an einen Integratorblock 3.2. Block 3.3 aktiviert den Integrator für vergleichsweise niedrige Motortemperaturen T aus einem Intervall TMN < T < TMX. TMN als untere Intervallgrenze kann beispielsweise 20°Celsuis betragen; TMX als oberer Intervallgrenze kann beispielsweise der Temperatur entsprechen, bei der die herkömmliche Adaption über ein Schließen des Schalters 2.5 aktiviert wird. Ein typischer Wert für diese Temperatur ist 70°Celsius.

Der Ausgangswert des Integrators liefert mit dem Wert frak ein Maß für die Fehlanpassung bei vergleichsweise kaltem Motor.

Dieser Wert wird bei kaltem Motor bei der Kraftstoffzumesssignalbildung berücksichtigt, ohne das sich bei hohen Temperaturen Unterschiede zur bekannten Adaption bei warmem Motor ergeben.

Dies wird beispielsweise durch die Blöcke 3.4 bis 3.6 und 2.10 erreicht.

Wesentlich ist in diesem zusammenhang zunächst die Verknüpfung des Integratorausgangs frak mit einer temperaturabhängigen Größe ftk. In dem Beispiel stellt ftk eine zwischen Null und Eins variierende multiplikative Korrektur dar. Der Wert Null ergibt sich bei warmem Motor, das heißt bei T > TMX. Dann liefert die Minimalauswahl im Block 3.7 den Wert TMX. Im Block 3.8 ergibt sich als Differenz von TMX und TMX der Wert Null, der der Quotientenbildung im Block 3.9 als Zähler zugeführt wird. Block 3.8 liefert entsprechend den Wert Null für die Größe der temperaturabhängigen Größe ftk. Zu diesem Wert ftk = Null wird im Block 3.6 der Wert 1 addiert. Die Summe frat hat demnach den Wert 1 und ändert bei der multiplikativen Verknüpfung im Block 2.10 die Kraftstoffzumesssignalbildung bei warmem Motor nicht. Mit anderen Worten: Bei warmem Motor wirkt ftk maximal abschwächend auf frak ein. Bei kaltem Motor mit beispielsweise T = Null °Celsius liefert die Minimalauswahl den Wert Null und die nachfolgende Quotientenbildung den Wert 1. ftk ist dann neutral und wirkt minimal abschwächend beziehungsweise nicht abschwächend auf frak ein. Um die Addition der 1 im Block 3.6 für diesen Fall zu kompensieren, erfolgt im Block 3.4 eine Subtraktion von 1. Bei kaltem Motor (T = Null) wirkt frak demnach als (frak-1)*1+1=frak unverändert und damit nicht abgeschwächt auf die Kraftstoffzumesssignalbildung ein. Mit anderen Worten: Die weitere adaptive (temperaturabhängige) Korrektur wirkt nur bei kaltem Motor. Zwischen den dargestellten Extremwerten variiert die Korrektur stetig.

Das Kennfeld 3.10 liefert Werte K für die Integrationsgeschwindigkeit im Integrator 3.2 abhängig von Werten für drl und n. Dabei wird beispielsweise K umso kleiner, je größer drl ist. drl ist die Änderung der angesaugten Luftmasse, die beispielsweise bei Übergangsbetriebszuständen besonders groß ist. Auf diese Weise wirken sich Fehlanpassungen in Übergangsbetriebszuständen nur in abgeschwächter Form auf die Adaption aus.

Da die Motortemperatur sich ändert und der im Integrator gelernte Wert frak unabhängig von der Temperatur sein soll, wird die frm Abweichung von Eins mit dem Faktor ftk multipliziert.

Fig. 4 repräsentiert ein Ausführungsbeispiel der Erfindung in Form von Funktionsblöcken.

Block 4.1 steht für die in der Fig. 3 dargestellte Bildung der Größen frat und frak. Zur Bildung des Fehlerverdachtes wird im Bereich der temperaturabbhängigen Gemischadaption zunächst ein Langzeitadaptionsfaktor fratia gebildet (Block 4.2). Dies ist gewissermaßen der Anteil des Kaltadaptionsfaktors frak, der immer bei kaltem Motor auftritt. Wenn sich bei der temperaturabhängigen Adaption im fehlerfreien Zustand immer ein ähnlicher Wert, bspw. ein Wert von 2,5% einstellt, zeigt dieser Wert jedenfalls keinen Fehler an. Dieser immer auftretende Wert wird im Steuergerät gespeichert.

Weiter wird zur Bildung des Fehlerverdachtes die Abweichung des aktuellen temperaturabhängigen Adaptionsfaktors frak vom Langzeitadaptionsfaktor fratia gebildet:$\text{dfrat = Betrag(frak - fratia)}$

Die Differenzbildung und die Betragsbildung werden durch die Blöcke 4.3 und 4.4 dargestellt. Anschließend erfolgt ein Vergleich von dfrat mit einer Fehlerverdachtsschwelle FVLRAS (Block 4.5). Wird diese überschritten, so wird die Bedingung B-fvlra im Block 4.6 über ein Flip-Flop gesetzt. Der Fehlerverdacht entspricht einer hohen Dringlichkeit für die normale, bei warmem Motor erfolgende Adaption. Aufgrund der hohen Dringlichkeit, die sich aus dem Setzen des begründeten Fehlerverdachts im Rahmen der kurzzeitigen temperaturabhängigen Adaption ergeben hat, wird anschließend, sobald die übrigen Einschaltbedingungen für die normale Gemischadaption vorliegen, beschleunigt in den Homogenbetrieb umgeschaltet und die normale Gemischadaption aktiviert (Block 4.7).

## Patentansprüche

1. Verfahren zur Kompensation von Fehlanpassungen der Vorsteuerung einer Kraftstoffzumessung für einen Verbrennungsmotor, der in den wenigstens zwei verschiedenen Betriebsarten Homogenbetrieb und Schichtbetrieb betrieben wird,
- wobei im Homogenbetrieb eine Gemischregelung und eine Adaption der Gemischregelung stattfindet
- und wobei zwischen den Betriebsarten in Abhängigkeit von einer Soll-Betriebsart umgeschaltet wird, die aus einer Mehrzahl von Betriebsartenanforderungen ermittelt wird,
wobei jeder der Betriebsartenanforderungen eine Priorität zugeordnet ist
- und wobei die Ermittlung der Soll-Betriebsart in Abhängigkeit von den Prioritäten der Betriebsartenanforderungen durchgeführt wird,
- wobei kurzzeitig auch außerhalb der normalen Einschaltbedingungen einer bereichsabhängigen Adaption auf Homogenbetrieb mit Aktivierung einer temperaturabhängigen Adaption umgeschaltet wird
- und wobei eine Abweichung der temperaturabhängigen Adaptionsgröße von ihrem neutralen Wert während der kurzzeitigen Aktivierung als Fehlerverdacht gewertet wird und wobei das Motorsteuerungsprogramm beim Vorliegen eines Fehlerverdachtes die Priorität der Adaption unter normalen Einschaltbedingungen heraufsetzt.

2. Verfahren nach Anspruch 1 **dadurch gekennzeichnet, daß** die kurzeitige Gemischadaption unterhalb der Mindesttemperatur der bereichsabhängigan Adaption aktiviert wird.

3. Verfahren nach Anspruch 2, **dadurch gekennzeichnet, daß** die Mindesttemperatur der bereichsabhängigen Adaption größer oder gleich 70° Celsius liegt,

4. Verfahren nach Anspruch 1 oder 2, **dadurch gekennzeichnet, daß** die kurzzeitige Gemischadaption für eine Zeit im Bereich von etwa 10 bis 20 Sekunden aktiviert wird.

5. Verfahren nach Anspruch 1, **dadurch gekennzeichnet, daß** die physikalische Dringlichkeit zurückgenommen wird wenn der Fehler in der normalen bereichsabhängigen Gemischadaption gelernt worden ist, so daß die bereichsabhängige Gemischadaption von dem Motorsteuerungsprogramm bei normaler Dringlichkeit freigegeben wird.

6. Verfahren nach Anspruch 1, **dadurch gekennzeichnet, daß** der Wert der temperaturabhängigen Kurzzeitadaption beim Abstellen des Autos beibehalten wird und während der Initialisierungsphase nach den nächsten Start um den im Rahmen der normalen bereichsabhängigen Gemischadadaption gelernten Wert zurückgesetzt wird.

7. Verfahren nach einem der vorhergehenden Ansprüche, **dadurch gekennzeichnet, daß** die betriebsparameterabhängige, z.B. bereichsabhängige Gemischadaption multiplikativ und/oder additiv auf die Kraftstoffzumessung einwirkt.

8. Verfahren nach einem der vorhergehenden Ansprüche, **dadurch gekennzeichnet, daß** der oder die Werte der bereichsabhängigen Adaption oberhalb einer Temperaturschwelle erneuert werden und auf die Kraftstoffzumessung unabhängig von der Temperatur einwirken.

9. Verfahren nach einem der vorhergehenden Ansprüche, **dadurch gekennzeichnet, daß** zur Bildung des Fehlerverdachtes die Abweichung des aktuellen temperaturabhängigen Adaptionsfaktors von einem Langzeitadaptionsfaktor gebildet wird.

10. Elektronische Steuereinrichtung mit Mitteln ausgelgt zur Durchführung wenigstens eines der Verfahren nach den Ansprüchen 1 - 9.

## Claims

1. Method for compensating incorrect adaptations of the pilot control of a fuel metering system for an internal combustion engine which is operated in the at least two different operating modes of homogeneous operating mode and stratified operating mode,
- wherein in the homogenous operating mode mixture control and adaptation of the mixture control take place,
- and wherein switching over is carried out between the operating modes as a function of a setpoint operating mode which is determined from a plurality of operating mode requirements,
wherein each of the operating mode requirements is assigned a priority,
- and wherein the determination of the setpoint operating mode is carried out as a function of the priorities of the operating mode requirements,
- wherein switching over to homogeneous operating mode with activation of a temperature-dependent adaptation is also briefly carried out outside the normal switch-on conditions of a range-dependent adaptation,
- and wherein a deviation of the temperature-dependent adaptation variable from its neutral value during the brief activation is evaluated as a suspected fault, and wherein, when a suspected fault is present, the engine control program increases the priority of the adaptation under normal switch-on conditions.

2. Method according to Claim 1, **characterized in that** the brief mixture adaptation is activated below the minimum temperature of the range-dependent adaptation.

3. Method according to Claim 2, **characterized in that** the minimum temperature of the range-dependent adaptation is greater than or equal to 70° Celsius.

4. Method according to Claim 1 or 2, **characterized in that** the brief mixture adaptation is activated for a time in the range between approximately 10 and 20 seconds.

5. Method according to Claim 1, **characterized in that** the physical urgency is reduced if the fault has been learnt in the normal, range-dependent mixture adaptation so that given normal urgency the range-dependent mixture adaptation is enabled by the engine control program.

6. Method according to Claim 1, **characterized in that** the value of the temperature-dependent brief adaptation is retained when the car is shut down and is reset by the value learnt within the scope of the normal range-dependent mixture adaptation, during the initialization phase after the next start.

7. Method according to one of the preceding claims, **characterized in that** the operating-parameter-dependent, for example range-dependent mixture adaptation has a multiplicative and/or additive effect on the metering of fuel.

8. Method according to one of the preceding claims, **characterized in that** the value or the values of the range-dependent adaptation are refreshed above a temperature threshold and act on the metering of fuel independently of the temperature.

9. Method according to one of the preceding claims, **characterized in that** in order to form the suspicion of a fault, the deviation of the current temperature-dependent adaptation factor from a long-term adaptation factor is formed.

10. Electronic control device having means which are configured for carrying out at least one of the methods according to Claims 1 to 9.

## Revendications

1. Procédé de compensation de défauts d'adaptation de la commande amont d'un dosage de carburant d'un moteur à combustion interne fonctionnant suivant au moins deux modes de fonctionnement différents, à savoir le mode homogène et le mode stratifié, sur lequel :
- en mode homogène, on régule le mélange et on adapte la régulation du mélange, et
- on commute entre eux les modes de fonctionnement selon un mode de fonctionnement de consigne que l'on détermine à partir d'un ensemble de requêtes de mode de fonctionnement, et
- à chaque requête de mode de fonctionnement, on attribue une priorité, et
- la détermination du mode de fonctionnement de consigne se fait en fonction des priorités des requêtes de mode de fonctionnement,
- on commute également brièvement en dehors des conditions de mise en oeuvre normales d'une adaptation dépendant de la plage, vers le mode homogène avec activation d'une adaptation dépendant de la température et
- on juge qu'une déviation de la grandeur d'adaptation dépendant de la température par rapport à sa valeur neutre pendant la brève activation est une présomption de défaut, et
- en cas de présomption de défaut, le programme de commande du moteur relève la priorité de l'adaptation dans des conditions de mise en oeuvre normales.

2. Procédé selon la revendication 1
**caractérisé en ce que**
la brève adaptation du mélange est activée en dessous de la température minimale de l'adaptation dépendant de la plage.

3. Procédé selon la revendication 2
**caractérisé en ce que**
la température minimale de l'adaptation dépendant de la plage est supérieure ou égale à 70°C.

4. Procédé selon la revendication 1 et 2
**caractérisé en ce que**
la brève adaptation de mélange est activée pour une durée de l'ordre de 10 à 20 secondes.

5. Procédé selon la revendication 1
**caractérisé en ce qu'**
on reprend l'urgence physique si le défaut a été appris dans l'adaptation de mélange normal dépendant de la plage de sorte que cette adaptation de mélange dépendant de la plage est libéré par le programme de commande du moteur en cas d'urgence normale.

6. Procédé selon la revendication 1
**caractérisé en ce que**
l'adaptation brève en fonction de la température est conservée lorsqu'on arrête le véhicule et pendant la phase d'initialisation, après le redémarrage cette valeur est diminuée de la valeur apprise dans le cadre de l'adaptation de mélange normal, dépendant de la plage.

7. Procédé selon l'une des revendications précédentes
**caractérisé en ce que**
l'adaptation de mélange dépendant des paramètres de fonctionnement par exemple dépendant de la plage agit par multiplication et/ou addition sur le dosage du carburant.

8. Procédé selon l'une des revendications précédentes
**caractérisé en ce qu'**
on renouvelle la ou les valeurs de l'adaptation dépendant de la plage au-dessus d'un seuil de température et on agit sur le dosage du carburant indépendamment de la température.

9. Procédé selon l'une des revendications précédentes
**caractérisé en ce que**
pour former une présomption de défaut, on forme la déviation du facteur d'adaptation actuel dépendant de la température par rapport à un facteur d'adaptation à long terme.

10. Installation de commande électronique comportant des moyens pour la mise en oeuvre du procédé selon au moins l'une des revendications 1 à 9.
